# FASCICULE DE BREVET EUROPEEN

(11) **EP 3 865 426 B1**
(45) Date de publication et mention de la délivrance du brevet: **25.10.2023**
(21) Numéro de dépôt: 21155556.0
(22) Date de dépôt: 05.02.2021
(51) Int. Cl.: B65F 1/12

(54) **CONTENEUR POUR STOCKER DES PNEUMATIQUES USAGÉS ET LES LARGUER DANS UNE BENNE**
CONTAINER ZUM LAGERN VON ALTREIFEN UND ABWERFEN IN EINEN MÜLLCONTAINER
CONTAINER FOR STORING USED TYRES AND DUMPING THEM IN A SKIP

(30) Priorité: 13.02.2020 FR 2001438
(43) Date de publication de la demande: 18.08.2021
(73) Titulaire: AZ Métal, 22100 Quévert (FR)
(72) Inventeur: LE TIEC, Ronan, 22100 QUEVERT (FR)
(74) Mandataire: Cabinet Le Guen Maillet

(56) Documents cités:
- DE-A1- 2 651 561
- FR-A1- 2 759 680
- FR-A1- 3 061 899

## Description

La présente invention concerne un conteneur pour stocker des pneumatiques usagés et les larguer dans une benne.

Le demandeur de la présente invention est l'auteur d'une demande de brevet publiée sous le n° FR3057257 et qui porte sur un conteneur destiné à contenir et transporter des déchets domestiques ou industriels et des produits en vrac. Le conteneur comprend une cuve à fond ouvert, un châssis équipé d'un fond ouvrant, le châssis portant et entourant ladite cuve. Le fond du châssis est monté de manière articulée entre une position de fermeture de la partie basse de la cuve et une position de dégagement permettant la vidange par gravité de ladite cuve. Le châssis est pourvu d'un verrou désactivable par une barre de manoeuvre permettant de bloquer le fond dans sa position de fermeture. En positionnant le conteneur au-dessus d'une benne de collecte, il est possible de vidanger le contenu de la cuve en débloquant le verrou.

Un cadre fixe est monté dans la partie basse du châssis et le fond du châssis comprend un second cadre monté de manière articulée sous le cadre fixe, un moyen de rappel étant interposé entre le cadre fixe et le cadre mobile. Le moyen de rappel facilite la fermeture du fond.

Ce conteneur a été testé pour, d'une part, stocker temporairement des pneumatiques usagés de véhicules et, d'autre part, vidanger les pneumatiques dans une benne de collecte destinée à les transporter vers un site de recyclage. Ce besoin de collecte des pneumatiques usagés existe notamment dans les centres d'entretien des véhicules routiers.

En utilisant ce conteneur dans cette application, le demandeur a constaté que des pneumatiques usagés s'échappent en dehors de la benne par rebondissement, pendant l'ouverture du fond du châssis du conteneur ou qu'ils forment un amas qui reste coincé dans la cuve car les pneumatiques adhèrent mutuellement et adhèrent également contre les parois de la cuve.

Partant de ce constat, le demandeur a cherché à concevoir un conteneur spécialement adapté pour stocker temporairement des pneumatiques usagés et les larguer, une fois rempli, dans une benne de collecte.

Le document FR-A-3 061 899 divulgue un conteneur de l'état de la technique qui comprend les caractéristiques techniques du préambule de la revendication 1.

A cet effet, est proposé un conteneur conçu pour stocker des pneumatiques usagés et les larguer par gravité dans une benne, le conteneur comprenant une cuve à fond ouvert, un châssis comprenant un plancher ouvrable pour la cuve; selon l'invention, ledit plancher comprend un cadre, sous lequel sont montés de manière articulée, deux volets, les deux volets étant montés de manière opposée entre une position de fermeture formant le plancher pour ladite cuve et une position d'ouverture dans laquelle ils sont orientés vers le bas, chaque volet comprenant un cadre support recouvert par une plaque. Le conteneur est caractérisé en ce que le châssis est pourvu d'une paire de verrous conçus pour bloquer un volet dans sa position de fermeture, chaque verrou comprenant un levier qui est monté à l'une de ses extrémités de manière articulée, par un axe, sur un longeron frontal ou dorsal constitutif du cadre et qui fait saillie en déport de son autre extrémité, d'un côté latéral du conteneur, les deux leviers étant reliés par une barre de manoeuvre, chaque verrou comprenant du côté de l'axe d'articulation, une came suivie d'un logement conformé pour réceptionner et bloquer un ergot de verrouillage solidaire d'un longeron frontal ou dorsal constitutif dudit cadre support dudit volet, les deux volets étant pourvus d'un moyen de liaison mécanique comprenant deux embouts respectivement montés dans les deux extrémités des deux longerons frontal et dorsal du cadre support d'un volet et qui sont dimensionnés pour s'emboîter dans les deux extrémités des deux longerons frontal et dorsal du cadre support de l'autre volet, pendant la fermeture des deux volets, en ce que les deux volets sont respectivement montés de manière articulée sous les deux longerons latéraux constitutifs du cadre par l'intermédiaire d'au moins un axe, chaque axe étant monté au travers d'une première paire de chapes fixées sous la face inférieure dudit longeron latéral du cadre et au travers d'une seconde paire de chapes fixées latéralement sur un longeron latéral constitutif du cadre support, où la seconde paire de chapes est imbriquée dans la première paire de chapes et en ce qu'un ressort de torsion est monté sur l'axe entre chaque seconde paire de chapes.

Les pneumatiques usagés sont stockés dans le conteneur, puis lorsqu'il est plein, on le déplace au-dessus d'une benne de collecte. En ouvrant les deux volets, la masse amalgamée de pneumatiques tombe d'un bloc dans la benne du fait de la présence des deux volets ouverts et tournés en vis-à-vis et qui guident la masse de pneumatiques jusque dans la benne. La quasi-totalité des pneumatiques demeure dans la benne, sans rebondir à l'extérieur de celle-ci. On peut stocker un plus grand nombre de pneumatiques usagés dans la benne de collecte.

Selon une caractéristique additionnelle de l'invention, la géométrie de la cuve est définie par des parois latérales formant un tronc de pyramide de grande base tournée vers son fond ouvert.

La masse de pneumatiques en contact avec les faces intérieures des parois latérales se décolle immédiatement desdites parois latérales de la cuve dès l'ouverture des deux volets qui initie le largage.

Selon une caractéristique additionnelle de l'invention, les parois latérales de la cuve sont réunies par l'intermédiaire d'une paroi de toit et le châssis est pourvu d'une porte permettant un accès dans ladite cuve.

La cuve forme un abri qui protège les pneumatiques usagés des intempéries et du soleil pour mieux les conserver. La porte permet un accès à la cuve pour stocker à la demande les pneumatiques dans le conteneur.

Selon une caractéristique additionnelle de l'invention, le châssis comprend des montants rectilignes fixés aux encoignures du cadre pour entourer la cuve, une potence de levage fixée sur les parties hautes des montants.

Le châssis permet ainsi de contenir la cuve en la protégeant des chocs et de transporter la cuve.

Selon une caractéristique additionnelle de l'invention, le bord inférieur de chaque paroi est conformé en un rebord formé de deux plis en forme de L est qui s'étendent respectivement vers l'extérieur et vers le bas, en chevauchant un longeron correspondant du cadre du châssis dudit conteneur.

Il n'y a ainsi aucun rebord saillant dans la cuve au niveau de son fond ouvert et qui serait susceptible d'entraver le largage des pneumatiques usagés.

Les caractéristiques de l'invention mentionnées ci-dessous, ainsi que d'autres, apparaîtront plus clairement à la lecture de la description suivante d'un exemple de réalisation, ladite description étant faite en relation avec les dessins joints, parmi lesquels :
[Fig 1] représente une vue en perspective d'un conteneur conçu pour stocker et larguer des pneumatiques usagés de véhicules selon l'invention,
[Fig 2] représente une vue en perspective d'un châssis étudié pour contenir une cuve constitutive d'un conteneur conçu pour stocker et larguer des pneumatiques usagés de véhicules selon l'invention,
[Fig 3] représente une vue en perspective d'une cuve pour un conteneur conçu pour stocker et larguer des pneumatiques usagés de véhicules selon l'invention,
[Fig 4] représente une vue de face d'un conteneur conçu pour stocker et larguer des pneumatiques usagés de véhicules, le conteneur reposant sur le sol selon l'invention,
[Fig 5] une vue de face d'un conteneur conçu pour stocker et larguer des pneumatiques usagés de véhicules, le conteneur comprenant deux volets formant à l'état fermé un plancher pour la cuve et qui sont montrés à l'état ouvert pour larguer, sous l'effet de la gravité, le contenu de la cuve selon l'invention,
[Fig 6] représente une vue de dessous en perspective d'un conteneur conçu pour stocker et larguer des pneumatiques usagés de véhicules, les deux volets étant fermés selon l'invention,
[Fig 7] représente une vue d'un détail d'une articulation d'un volet dans un conteneur conçu pour stocker et larguer des pneumatiques usagés de véhicules selon l'invention et,
[Fig 8] représente une vue d'un détail d'un verrou dans un conteneur conçu pour stocker et larguer des pneumatiques usagés de véhicules selon l'invention, le verrou est conçu pour bloquer les deux volets quand ils forment un plancher pour la cuve et les débloquer pour qu'ils puissent s'ouvrir sous l'effet de la gravité selon l'invention.

Le conteneur 100 présenté sur la Fig. 1 est conçu pour, d'une part, stocker temporairement des pneumatiques usagés de véhicules et, d'autre part, les larguer, par exemple dans une benne de collecte. Quand les pneumatiques d'un véhicule sont usagés, il convient de les remplacer, par exemple, dans un centre d'entretien de véhicules routiers. Les pneumatiques usagés peuvent être avantageusement stockés temporairement en étant rangés, dans le conteneur 100 de l'invention. Lorsqu'il est plein, l'on déplace le conteneur 100 sur une fosse de collecte ou préférentiellement sur une benne de collecte, puis on largue les pneumatiques usagés dans ladite benne. On ramène ensuite le conteneur vide dans l'environnement de travail du centre d'entretien de véhicules routiers. Il peut aussi être mis à disposition en extérieur.

Le conteneur 100 est constitué principalement d'un châssis rigide Ch, d'une cuve Cv. La cuve Cv est entourée par le châssis Ch. Le châssis Ch est conçu pour porter et contenir la cuve Cv et il sert aussi à protéger ladite cuve des chocs, pendant l'utilisation du conteneur 100.

Le châssis Ch est construit essentiellement avec des composants tubulaires Tb fabriqués préférentiellement en acier galvanisé pour résister à la corrosion. Il est fabriqué préférentiellement avec des tubes creux de section carrée.

Sur la Fig. 2, le châssis Ch comprend un cadre Cd, sur lequel sont fixés à ses encoignures des montants Mt qui s'étendent vers le haut dans la position d'utilisation du conteneur 100 pour entourer la cuve Cv, deux volets Vt1 et Vt2 disposés sous le cadre Cd, une potence Pt fixée sur les parties hautes des montants Mt. Les montants Mt sont rectilignes. Sur cette Fig. 2, le cadre Cd présente une géométrie carrée ou rectangulaire. Quatre montants Mt1-Mt4 sont fixés aux quatre encoignures du cadre Cd.

Les montants Mt convergent par le haut, c'est-à-dire que le périmètre d'un cadre fictif réunissant les quatre extrémités hautes des montants Mt est plus petit que le périmètre du cadre Cd.

Le cadre Cd est constitué de quatre longerons L assemblés à leurs encoignures par des cornières. Chaque cornière est solidaire de l'extrémité basse d'un montant Mt correspondant.

Le châssis Ch est défini par un côté frontal tourné vers l'avant sur cette Fig. 2, un côté dorsal et qui sont réunis par deux côtés latéraux. Le dormant d'une porte Po est fixé dans le côté frontal du châssis Ch. Une porte Po est posée dans le dormant.

Les montants Mt qui forment le côté dorsal et les deux côtés latéraux sont réunis par des traverses Tv de liaison. Les traverses Tv sont disposées horizontalement, dans la position d'utilisation du conteneur 100. Les traverses Tv réunissant les montants Mt des deux côtés latéraux sont assemblées par des liaisons démontables pour faciliter la construction du conteneur 100.

Sur la Fig. 1, la potence Pt est conçue pour permettre le levage du conteneur 100 pour le transporter, notamment, au-dessus d'une fosse de collecte ou d'une benne de collecte. La potence Pt comprend, sur la Fig. 2, une poutre P fixée à ses deux extrémités, par l'intermédiaire de brides boulonnées, à deux arceaux Ac. Chaque arceau Ac est fixé à ses deux extrémités aux sommets d'une paire de montants Mt1, Mt2, Mt3, Mt4, les deux paires de montants Mt étant préférentiellement disposées en vis-à-vis. Chaque arceau Ac est avantageusement fabriqué dans un tube cintré, comme cela apparaît sur cette Fig. 2. La fixation entre les arceaux Ac et leurs montants Mt correspondants est réalisée par soudure. Des goussets également soudés entre les sommets des montants Mt et les extrémités des arceaux Ac renforcent la fixation.

Un anneau de levage An est fixé sur le milieu de la poutre P pour permettre à un engin de levage, tel qu'un camion grue, de soulever et de déplacer le conteneur 100. Un disque, non représenté, peut être fixé à la base de l'anneau de levage An afin que l'engin porteur équipé d'un grappin puisse saisir ledit disque et soulever le conteneur.

Le châssis de la porte Po comprend deux barres fixées parallèlement entre un arceau Ac et un longeron L correspondant constitutif du côté frontal cadre Cd.

La cuve Cv est fabriquée dans une matière plastique et plus précisément en polyéthylène et préférentiellement en polyéthylène haute densité (PEHD) par un procédé de rotomoulage. Elle est fabriquée d'un seul tenant c'est-à-dire qu'elle est monobloc. Cette matière est recyclable. La cuve étant arrivée en fin de vie, le polyéthylène qui la constitue peut-être collecté, puis transformé en granulés qui vont servir à la fabrication de nouveaux produits en polyéthylène. La cuve de l'invention participe ainsi au développement de l'économie circulaire. On peut également procéder au recyclage thermique du polyéthylène.

Dans un mode de fabrication intéressant, l'épaisseur de la cuve est d'environ 8 mm.

Sur la Fig. 1, la cuve Cv prend place dans le châssis Ch. La cuve Cv est disposée en retrait des côtés du châssis métallique Ch qui sert alors de moyen de protection de la cuve à l'encontre des chocs.

Sur la Fig. 3, la cuve Cv est formée d'une enveloppe qui est définie, par des parois latérales, au nombre de quatre sur cette Fig. 3, P1-P4, délimitant le périmètre de la cuve Cv et une paroi de toit P5, concave vue de l'intérieur de ladite cuve. La paroi de toit P5 réunit de manière étanche les parois latérales P1-P4. Cette construction de la cuve Cv forme un abri qui protège les pneumatiques usagés des intempéries et du soleil, ce qui est une recommandation de bonne conservation de AlliaPur, entreprise de référence dans le recyclage des pneumatiques usagés.

La cuve Cv est dépourvue de paroi de fond entre ses quatre parois latérales P 1-P4.

Les parois latérales P1-P4 sont globalement planes hormis des reliefs destinés à les rigidifier. Des renfoncements Rf sont également formés dans les parois P1-P4 en étant positionnés pour réceptionner les traverses constitutives du châssis du conteneur, pour limiter l'élargissement de la cuve Cv remplie de pneumatiques.

Des renfoncements sont également formés dans les quatre encoignures de la cuve Cv, dans lesquels peuvent prendre place les quatre montants du châssis du conteneur pour protéger la cuve Cv des chocs.

La cuve repose par les bords libres inférieurs de ses quatre parois P1-P4 sur le cadre, lorsqu'elle est disposée dans le châssis du conteneur. De manière plus précise, le bord inférieur de chaque paroi P1-P4 est conformé en un rebord Rb formé de deux plis en forme de L et qui s'étendent respectivement vers l'extérieur et vers le bas. Chaque rebord peut ainsi chevaucher un longeron correspondant et qui est constitutif du cadre du châssis du conteneur. Il n'y a ainsi aucun rebord saillant dans la cuve au niveau de son fond ouvert et qui serait susceptible d'entraver le largage des pneumatiques usagés.

Un passage Ps est réalisé au travers de la paroi P4, pour être positionné en vis-à-vis de la porte du châssis constitutif du conteneur.

Dans l'invention, et en référence à la Fig. 2, deux volets Vt1 et Vt2 mobiles sont disposés sous le cadre Cd pour, d'une part, servir de plancher en soutenant la masse des pneumatiques usagés contenue dans la cuve et, d'autre part, permettre par l'ouverture des deux volets Vt1 et Vt2, le largage des pneumatiques usagés, par exemple dans une benne de collecte disposée sous le conteneur.

A cet effet, les deux volets Vt1 et Vt2 sont montés de manière mobile entre une position de fermeture, visible sur la Fig. 4, où ils forment un plancher à la cuve Cv en étant disposés de manière coplanaire et une position d'ouverture, visible sur la Fig. 5, dans laquelle ils ouvrent le fond de la cuve Cv en étant orientés vers le bas pour permettre le largage des pneumatiques usagés.

Sur les Figs. 5 et 6, chaque volet Vt est monté de manière articulée sous un longeron latéral L constitutif du cadre Cd par l'intermédiaire d'au moins un axe X. Les deux axes X des deux volets Vt1 et Vt2 sont respectivement montés sur deux longerons latéraux L opposés du cadre Cd. Les deux volets Vt1 et Vt2 sont ainsi disposés de manière opposée pour guider verticalement, dans leur position d'ouverture, la descente de l'amas de pneumatiques stockés dans la cuve Cv jusque dans la benne de collecte.

Sur la Fig. 6, chaque volet Vt est monté préférentiellement sur un longeron latéral L correspondant, par l'intermédiaire de deux axes X coaxiaux.

Chaque volet Vt comprend un cadre support Cs renforcé d'une barre transversale, sur lequel est fixée une plaque Pq formant une partie de plancher, dans la position de fermeture dudit volet.

De manière plus précise, et en référence à la Fig. 7, chaque axe X est monté au travers d'une première paire de chapes Cp1 fixées sous la face inférieure dudit longeron latéral L du cadre Cd et au travers d'une seconde paire de chapes Cp2 fixées latéralement sur un longeron latéral L2 constitutif du cadre support Cs. La seconde paire de chapes Cp2 est imbriquée dans la première paire de chapes Cp1. Par cette construction, le fond ouvert de la cuve Cv débouche en plein passage dans la position d'ouverture des deux volets Vt permettant une chute directe des pneumatiques usagés.

Chaque volet Vt est équipé d'un moyen de rappel Mr conçu pour limiter l'amplitude du mouvement d'ouverture dudit volet depuis sa position de fermeture vers sa position de largage, à une valeur angulaire a1 (pour le volet Vt1) et a2 (pour le volet Vt2) qui est inférieure à 90°, comme cela est visible sur la Fig. 5, pour permettre le repliement dudit volet vers sa position de fermeture par une simple mise en appui du conteneur sur le sol. Le moyen de rappel Mr sert à faciliter le repliement des deux volets Vt. Le moyen de rappel Mr sert également à éviter le battement du volet Vt vers la fin de son ouverture et qui pourrait abîmer les parois de la benne réceptrice. Sur la Fig. 7, ce moyen de rappel Mr est selon l'invention constitué d'au moins un ressort de torsion monté sur un axe X correspondant entre une paire de chapes Cp2 correspondante. La raideur de ce ressort est calculée pour que la masse des pneumatiques puisse cependant, pendant leur largage, ouvrir les deux volets à 90°.

Sur les Figs. 4 et 5, selon la présente invention, le conteneur 100 est équipé d'une paire de verrous Vr conçus pour bloquer les deux volets Vt1 et Vt2 dans leur position de fermeture.

Deux verrous sont utilisés, l'un est situé sur le côté frontal du conteneur et l'autre est situé sur son côté dorsal. Les deux verrous servent à bloquer un premier volet, tandis que le second volet est maintenu fermé par le premier volet.

Chaque verrou Vr est formé d'un levier Lv qui est monté à une extrémité de manière articulée, par un axe X2, sur un longeron frontal ou dorsal L du cadre Cd et qui fait saillie en déport de son autre extrémité d'un côté latéral du conteneur 100.

Sur la Fig. 8, les deux leviers Lv, un seul étant visible sur cette Fig., sont réunis par une barre de manoeuvre Bm, qui sert à manoeuvrer les deux verrous Vr entre une position de verrouillage des deux volets Vt disposés dans leur position de fermeture et une position de déverrouillage permettant la libre ouverture des deux volets Vt sous l'effet de la gravité, vers leur position de largage.

Les deux leviers Lv sont disposés horizontalement dans la position de verrouillage du verrou Vr et reposent par la gravité respectivement sur deux butées Bu fixées sur deux longerons L disposés en vis-à-vis et constitutifs du cadre Cd.

Le verrou Vr comprend du côté de l'axe X2 d'articulation du levier Lv, une came Cm suivie d'un logement Lg conformé pour réceptionner et bloquer un ergot Gt de verrouillage solidaire d'un longeron frontal ou dorsal L2' constitutif du cadre support Cs d'au moins un volet Vt. L'ergot Gt est préférentiellement un cylindre plein et le logement Lg présente une géométrie complémentaire définie par une paroi concave en forme de portion de cylindre.

Dans l'invention et en référence à la Fig. 3, les plans des parois latérales P1-P4 de la cuve Cv forment un tronc de pyramide de grande base située au niveau de l'ouverture de son fond ouvert et de petite base positionnée à la base du toit P5. Il en résulte que la masse de pneumatiques en contact avec les faces intérieures des parois latérales P1-P4 se décolle immédiatement desdites parois latérales de la cuve Cv dès l'ouverture des deux volets qui initie le largage.

Sur la Fig. 5, les deux extrémités des deux longerons frontal et dorsal L2' constitutifs du cadre support Cs d'un volet et ici le volet Vt1 sont respectivement pourvues de deux embouts Bt dimensionnés pour s'emboîter dans les deux extrémités creuses des deux longerons frontal et dorsal L2' de l'autre volet Vt2, pendant la fermeture des deux volets Vt, comme le suggère la flèche F. Ainsi, les deux volets Vt1, Vt2 sont liés mécaniquement dans leur position de fermeture, visible sur la Fig. 4, où ils forment le plancher pour la cuve Cv, bien qu'un seul volet et en l'occurrence le volet Vt2 soit verrouillé.

Sur la Fig. 4, des tasseaux T sont fixés transversalement sous les deux longerons frontal et dorsal L2' pour servir d'appui sur le sol S pour le conteneur 100.

Sur la Fig. 5, deux de ces tasseaux T sont fixés sous les extrémités libres des deux longerons frontal et dorsal L2' des deux volets Vt1 et Ct2 qui sont destinés à glisser sur le sol pour ramener les deux volets Vt vers leur position de fermeture.

Au moins un ressort de torsion Mr équipant le volet Vt2 est plus puissant que le ressort de l'autre volet Vt1 afin que l'angle d'ouverture a2 du volet Vt2 puisse être plus faible que l'angle d'ouverture a1 du volet Vt1. Les deux embouts Bt du volet Vt1 peuvent alors à coup sûr pénétrer dans les extrémités des deux longerons frontal et dorsal L2' du volet Vt2 pendant la fermeture des deux volets.

La construction du conteneur 100 de l'invention est menée de la manière suivante. On assemble les deux cadres support Cs des deux volets Vt sous le cadre Cd et l'on monte les deux verrous Vr. On pose la cuve Cv sur le cadre Cd. On assemble les montants Mt sur le cadre Cd. On fixe les traverses Tv sur les montants Mt qui prennent place dans les renfoncements Rf. On fixe la potence Pt sur les sommets des montants Mt.

Le fonctionnement du conteneur 100 de l'invention se présente de la manière suivante. On dépose le conteneur 100 sur le sol, par exemple dans un centre de montage de pneumatiques sur des véhicules routiers. On ouvre la porte Po du conteneur 100 et l'on dépose, au fil des remplacements des pneumatiques, les pneumatiques usagés sur le plancher du conteneur et préférentiellement en les empilant jusqu'à remplir la cuve Cv. On referme la porte Po.

Les pneumatiques usagés peuvent ainsi être transportés dans le conteneur 100 de l'invention vers une benne de collecte de relativement grande contenance qui pourra les collecter et les acheminer, notamment, vers un site de recyclage. On soulève à cet effet le conteneur 100 à l'aide d'un engin de levage et on le transporte au-dessus de la benne de collecte. Le conducteur de l'engin de levage fait descendre le conteneur 100 de sorte qu'il puisse faire appuyer la barre de manoeuvre Bm des deux verrous Vr sur le rebord d'une paroi de la benne. La flèche V suggère sur la Fig. 5 le relevage des leviers Lv. Les deux verrous Vr libèrent alors les deux ergots Gt du volet Vt2. La masse des pneumatiques stockés sur le plancher ouvre immédiatement les deux volets Vt et le groupe de pneumatiques tombe d'un bloc dans la benne en étant guidé verticalement par les deux volets Vt.

Il faut noter que les pneumatiques adhérant mutuellement et qui sont stockés dans la cuve Cv forment un ensemble compact qui adhère également contre les parois latérales P1-P4 de la cuve Cv. Dans l'invention, ces parois latérales inclinées de 1a cuve Cv font que la masse de pneumatiques usagés se décolle immédiatement après l'ouverture des volets. La présence de deux volets disposés en vis-à-vis canalise la descente de l'amas de pneumatiques dans la benne. Les pneumatiques ne sautent pas à l'extérieur de la benne.

La masse de pneumatiques qui a été larguée de manière quasi instantanée dans la benne demeure compacte dans celle-ci. On peut stocker un plus grand nombre de pneumatiques dans la benne.

Le conducteur dépose ensuite le conteneur 100 vidangé sur le sol S, les tasseaux T glissent sur le sol S et les embouts Bt viennent solidariser mutuellement les deux volets Vt. Vers la fin du mouvement de fermeture des deux volets Vt, les deux ergots Gt soulèvent les deux cames Cm des deux verrous Vt et prennent place dans les deux logements Lg. Sous l'effet de la gravité, les deux leviers Lv se rabaissent et obligent les deux cames Cm à verrouiller les deux ergots Gt maintenant ainsi les deux volets dans leur position de fermeture où ils forment un plancher dans la cuve. Le conteneur 100 est prêt à être utilisé à nouveau.

Le conteneur 100 de l'invention permet, dans un premier temps, de stocker temporairement des pneumatiques usagés, puis dans un second temps, de les larguer, sans rebond et à coup sûr, au-dessus d'une benne de collecte.

Il protège les pneumatiques usagés des intempéries et du soleil, tout le temps de leur stockage.

## Revendications

1. Conteneur (100) conçu pour stocker des pneumatiques usagés et les larguer par gravité dans une benne, le conteneur (100) comprenant une cuve (Cv) à fond ouvert, un châssis (Ch) comprenant un plancher ouvrable pour la cuve (Cv), ledit plancher comprenant un cadre (Cd), sous lequel sont montés de manière articulée, deux volets (Vtl, Vt2), les deux volets étant montés de manière opposée entre une position de fermeture formant le plancher pour ladite cuve et une position d'ouverture dans laquelle ils sont orientés vers le bas, chaque volet (Vt) comprenant un cadre support (Cs) recouvert par une plaque (Pq), **caractérisé en ce que** le châssis (Ch) est pourvu d'une paire de verrous (Vr) conçus pour bloquer un volet (Vt1 ou Vt2) dans sa position de fermeture, chaque verrou (Vr) comprenant un levier (Lv) qui est monté à l'une de ses extrémités de manière articulée, par un axe (X2), sur un longeron frontal ou dorsal (L) constitutif du cadre (Cd) et qui fait saillie en déport de son autre extrémité, d'un côté latéral du conteneur (100), les deux leviers (Lv) étant reliés par une barre de manoeuvre (Bm), chaque verrou (Vr) comprenant du côté de l'axe (X2) d'articulation, une came (Cm) suivie d'un logement (Lg) conformé pour réceptionner et bloquer un ergot (Gt) de verrouillage solidaire d'un longeron frontal ou dorsal (L2') constitutif dudit cadre support (Cs) dudit volet, les deux volets (Vtl, Vt2) étant pourvus d'un moyen de liaison mécanique et actif uniquement dans leur position de fermeture et comprenant deux embouts (Bt) respectivement montés dans les deux extrémités des deux longerons frontal et dorsal (L2') du cadre support (Cs) d'un volet et qui sont dimensionnés pour s'emboîter dans les deux extrémités des deux longerons frontal et dorsal (L2') du cadre support (Cs) de l'autre volet, pendant la fermeture des deux volets (Vt), **en ce que** les deux volets (Vtl, Vt2) sont respectivement montés de manière articulée sous les deux longerons latéraux (L) constitutifs du cadre (Cd) par l'intermédiaire d'au moins un axe (X), chaque axe (X) étant monté au travers d'une première paire de chapes (Cp1) fixées sous la face inférieure dudit longeron latéral (L) du cadre (Cd) et au travers d'une seconde paire de chapes (Cp2) fixées latéralement sur un longeron latéral (L2) constitutif du cadre support (Cs), où la seconde paire de chapes (Cp2) est imbriquée dans la première paire de chapes (Cp1) et **en ce qu'**un ressort de torsion (Mr) est monté sur l'axe (X) entre chaque seconde paire de chapes (Cp2).

2. Conteneur (100) selon la revendication 1, **caractérisé en ce qu'**au moins un ressort de torsion (Mr) équipant un volet (Vt2) est plus puissant que le ressort de l'autre volet (Vt1).

3. Conteneur (100) selon l'une des revendications 1 ou 2, **caractérisé en ce que** la géométrie de la cuve (Cv) est définie par des parois latérales (P1-P4) formant un tronc de pyramide de grande base tournée vers son fond ouvert.

4. Conteneur (100) selon la revendication 3, **caractérisé en ce que** les parois latérales (P1-P4) de la cuve (Cv) sont réunies par l'intermédiaire d'une paroi de toit (P5) et **en ce que** le châssis (Ch) est pourvu d'une porte (Po) permettant un accès dans ladite cuve.

5. Conteneur (100) selon la revendication 1 à 4, **caractérisé en ce que** le châssis (Ch) comprend des montants (Mt) rectilignes fixés aux encoignures du cadre (Cd) pour entourer la cuve (Cv), une potence de levage (Pt) fixée sur les parties hautes des montants (Mt).

6. Conteneur (100) selon l'une quelconque des revendications 3 à 5, **caractérisé en ce que** le bord inférieur de chaque paroi (P1-P4) est conformé en un rebord (Rb) formé de deux plis en forme de L et qui s'étendent respectivement vers l'extérieur et vers le bas, en chevauchant un longeron (L) correspondant du cadre (Cd) du châssis dudit conteneur.

## Patentansprüche

1. Container (100), welcher dafür ausgelegt ist, Altreifen zu lagern und sie durch Schwerkraft in einen Müllcontainer fallen zu lassen, wobei der Container (100) einen Behälter (Cv) mit offener Unterseite und ein Gestell (Ch), das einen für den Behälter (Cv) öffenbaren Boden aufweist, umfasst, wobei der Boden einen Rahmen (Cd) umfasst, unter welchem zwei Klappen (Vtl, Vt2) gelenkig angebracht sind, wobei die zwei Klappen gegenüberliegend zwischen einer Schließposition, die den Boden für den Behälter bildet, und einer Öffnungsposition, in welcher sie nach unten gerichtet sind, bewegbar sind, wobei jede Klappe (Vt) einen Tragrahmen (Cs) umfasst, der von einer Platte (Pq) bedeckt ist, **dadurch gekennzeichnet, dass** das Gestell (Ch) mit einem Paar Riegel (Vr) versehen ist, die dafür ausgelegt sind, eine Klappe (Vt1 oder Vt2) in ihrer Schließposition zu arretieren, wobei jeder Riegel (Vr) einen Hebel (Lv) umfasst, welcher an einem seiner Enden durch einen Bolzen (X2) gelenkig an einem vorderen oder hinteren Längsträger (L), der Bestandteil des Rahmens (Cd) ist, angebracht ist und welcher an seinem anderen Ende über eine laterale Seite des Containers (100) hinausragt, wobei die zwei Hebel (Lv) durch eine Betätigungsstange (Bm) verbunden sind, wobei jeder Riegel (Vr) auf der Seite des Gelenkbolzens (X2) einen Nocken (Cm) umfasst, auf den ein Einschnitt (Lg) folgt, der dazu ausgebildet ist, einen Verriegelungsvorsprung (Gt) aufzunehmen und zu arretieren, der mit einem vorderen oder hinteren Längsträger (L2'), der Bestandteil des Tragrahmens (Cs) der Klappe ist, fest verbunden ist, wobei die zwei Klappen (Vtl, Vt2) mit einem mechanischen und nur in ihrer Schließposition aktiven Verbindungsmittel versehen sind, das zwei Endstücke (Bt) umfasst, die jeweils in den zwei Enden des vorderen und des hinteren Längsträgers (L2') des Tragrahmens (Cs) einer Klappe angebracht sind und die dafür bemessen sind, während des Schließens der zwei Klappen (Vt) in die zwei Enden des vorderen und des hinteren Längsträgers (L2') des Tragrahmens (Cs) der anderen Klappe einzurasten, dadurch, dass die zwei Klappen (Vt1, Vt2) jeweils unter einem der zwei seitlichen Längsträger (L), die Bestandteile des Rahmens (Cd) sind, durch mindestens einen Bolzen (X) gelenkig angebracht sind, wobei jeder Bolzen (X) durch ein erstes Paar Kappen (Cp1) hindurch, die unter der Unterseite des seitlichen Längsträgers (L) des Rahmens (Cd) befestigt sind, und durch ein zweites Paar Kappen (Cp2) hindurch, die seitlich an einem seitlichen Längsträger (L2), der Bestandteil des Tragrahmens (Cs) ist, befestigt sind, angebracht ist, wobei das zweite Paar Kappen (Cp2) in das erste Paar Kappen (Cp1) eingeschachtelt ist, und dadurch, dass eine Torsionsfeder (Mr) auf dem Bolzen (X) zwischen jedem zweiten Paar Kappen (Cp2) angebracht ist.

2. Container (100) nach Anspruch 1, **dadurch gekennzeichnet, dass** mindestens eine Torsionsfeder (Mr), mit der eine Klappe (Vt2) ausgestattet ist, stärker als die Feder der anderen Klappe (Vt1) ist.

3. Container (100) nach einem der Ansprüche 1 oder 2, **dadurch gekennzeichnet, dass** die Geometrie des Behälters (Cv) durch Seitenwände (P1-P4) definiert ist, die einen Pyramidenstumpf mit einer ihrer offenen Unterseite zugewandten Grundfläche bildet.

4. Container (100) nach Anspruch 3, **dadurch gekennzeichnet, dass** die Seitenwände (P1-P4) des Behälters (Cv) durch eine Dachwand (P5) vereinigt sind, und dadurch, dass das Gestell (Ch) mit einer Tür (Po) versehen ist, die einen Zugang in den Behälter ermöglicht.

5. Container (100) nach Anspruch 1 bis 4, **dadurch gekennzeichnet, dass** das Gestell (Ch) gerade Vertikalstäbe (Mt) umfasst, die an den inneren Ecken des Rahmens (Cd) befestigt sind, um den Behälter (Cv) zu umgeben, wobei ein Hubarm (Pt) an den oberen Teilen der Vertikalstäbe (Mt) befestigt ist.

6. Container (100) nach einem der Ansprüche 3 bis 5, **dadurch gekennzeichnet, dass** der untere Rand jeder Wand (P1-P4) in Form einer Randleiste (Rb) ausgebildet ist, die von zwei L-förmig angeordneten Schenkeln gebildet wird, die sich nach außen bzw. nach unten erstrecken, wobei sie einen entsprechenden Längsträger (L) des Rahmens (Cd) des Gestells des Containers übergreifen.

## Claims

1. Container (100) designed to store used tyres and to dump them by gravity into a skip, the container (100) comprising a vessel (Cv) with an open bottom, a chassis (Ch) comprising an openable floor for the vessel (Cv), said floor comprising a frame (Cd), under which two flaps (Vt1, Vt2) are mounted in an articulated manner, the two flaps being mounted in an opposed manner between a closed position forming the floor for said vessel and an open position in which they are oriented towards the bottom, each flap (Vt) comprising a support frame (Cs) covered by a plate (Pq), **characterized in that** the chassis (Ch) is provided with a pair of locks (Vr) designed to block a flap (Vt1 or Vt2) in its closed position, each lock (Vr) comprising a lever (Lv) which is mounted at one of its ends in an articulated manner, by a pin (X2), on a front or dorsal longitudinal member (L) making up the frame (Cd) and which projects by its other end beyond a lateral side of the container (100), the two levers (Lv) being connected by an operating bar (Bm), each log (Vr) comprising, on the articulation pin (X2) side, a cam (Cm) followed by a housing (Lg) configured to receive and block a locking pin (Gt) secured to a front or dorsal longitudinal member (L2') making up said support frame (Cs) of said flap, the two flaps (Vt1, Vt2) being provided with a mechanical connection means active only in their closed position and comprising two end pieces (Bt) which are respectively mounted in the two ends of the two front and dorsal longitudinal members (L2') of the support frame (Cs) of a flap and which are dimensioned so as to fit into the two ends of the two front and dorsal longitudinal members (L2') of the support frame (Cs) of the other flap, during the closure of the two flaps (Vt), and **in that** the two flaps (Vt1, Vt2) are respectively mounted in an articulated manner under the two lateral longitudinal members (L) making up the frame (Cd) by means of at least one pin (X), each pin (X) being mounted through a first pair of clevises (Cp1) fastened under the lower face of said lateral longitudinal member (L) of the frame (Cd) and through a second pair of clevises (Cp2) fastened laterally on a lateral longitudinal member (L2) making up the support frame (Cs), wherein the second pair of clevises (Cp2) is nested in the first pair of clevises (Cp1), and **in that** a torsion spring (Mr) is mounted on the pin (X) between each second pair of clevises (Cp2).

2. Container (100) according to Claim 1, **characterized in that** at least one torsion spring (Mr) equipping a flap (Vt2) is more powerful than the spring of the other flap (Vt1).

3. Container (100) according to either of Claims 1 and 2, **characterized in that** the geometry of the vessel (Cv) is defined by lateral walls (P1-P4) forming a truncated pyramid with a large base facing towards its open bottom.

4. Container (100) according to Claim 3, **characterized in that** the lateral walls (P1-P4) of the vessel (Cv) are joined by means of a roof wall (P5), and **in that** the chassis (Ch) is provided with a door (Po) allowing access to said vessel.

5. Container (100) according to Claims 1 to 4, **characterized in that** the chassis (Ch) comprises rectilinear uprights (Mt) fastened to the corners of the frame (Cd) to surround the vessel (Cv), a lifting bracket (Pt) being fastened to the upper parts of the uprights (Mt) .

6. Container (100) according to any one of Claims 3 to 5, **characterized in that** the lower edge of each wall (P1-P4) is configured as a rim (Rb) formed of two L-shaped folds which respectively extend outwards and downwards while straddling a corresponding longitudinal member (L) of the frame (Cd) of the chassis of said container.
